# EUROPÄISCHE PATENTSCHRIFT

(11) **EP 0 534 929 B1**
(45) Veröffentlichungstag und Bekanntmachung des Hinweises auf die Patenterteilung: **05.02.1997**
(21) Anmeldenummer: 92890198.2
(22) Anmeldetag: 22.09.1992
(51) Int. Cl.: D06B 3/18, D06B 15/02

(54) **Arbeitsvorrichtung mit mehreren wahlweise oder kombinierbar einzusetzenden Bearbeitungseinheiten für Bahnmaterial**
Apparatus for treating sheet-like materials provided with several working devices to use alone or in combination
Installation de traitement de matière en bande comportant plusieurs éléments de travail utilisables séparement ou en combinaison

(30) Priorität: 23.09.1991 AT 1912/91
(43) Veröffentlichungstag der Anmeldung: 31.03.1993
(73) Patentinhaber: Zimmer, Johannes, A-9020 Klagenfurt (AT)
(72) Erfinder: Zimmer, Johannes, A-9020 Klagenfurt (AT)
(74) Vertreter: Puchberger, Rolf, Dipl. Ing.

(56) Entgegenhaltungen:
- DE-A- 3 436 082
- DE-C- 1 164 233

## Beschreibung

Die Erfindung betrifft eine Arbeitsvorrichtung mit mehreren wahlweise oder kombinierbar einzusetzenden Bearbeitungseinheiten für Bahnenmaterial, das auf einer Gegenfläche aufliegt, wobei mindestens eine der Bearbeitungseinheiten eine Arbeitsrolle und Stützelemente enthält und wobei die Arbeitsrolle durch eine Anpreßvorrichtung an die Gegenfläche angepreßt wird.

Eine solche Vorrichtung ist aus der DE-A 34 36 082 bekannt, wobei die Anpreßkraft der Bearbeitungseinheiten an die Gegenfläche ausschließlich magnetisch ist.

Aus einer Warenbahn, die aus Fasern gewebt, gewirkt oder gepreßt wurde, kann man zahllose Endprodukte herstellen. Je nach den gewünschten Eigenschaften der Endprodukte und den gegebenen Eigenschaften der Ausgangsmaterialien sind dazu die verschiedensten Kombinationen von Bearbeitungen der Warenbahn notwendig. Der Hersteller einer Vielzahl verschiedener Endprodukte muß also für all diese Bearbeitunsvorgänge geeignete Vorrichtungen haben, die sich ohne viel Zeitverlust oder Materialverlust beliebig miteinander kombinieren lassen.

Aufgabe der vorliegenden Erfindung ist es, eine Arbeitsvorrichtung zu schaffen, die mehrere wahlweise oder kombinierbar einzusetzende Bearbeitungseinheiten für Bahnenmaterialien aufweist, so daß eine Vielzahl von verschiedenen Ausgangsprodukten durch beliebig kombinierte Bearbeitungen zu einer Vielzahl von Endprodukten verarbeitet werden kann, wobei die Vorrichtung platzsparend sein muß und die einzelnen Bearbeitungseinheiten mit ihren jeweiligen Anpreßvorrichtungen einander nicht störend beeinflussen dürfen.

Die Aufgabe wird nach dem Kennzeichen des Anspruches 1 gelöst.

Weiters ist eine der Bearbeitungseinrichtungen eine dosierende Auftragungsvorrichtung mit einer magnetisch angepreßten Auftragungsrolle, die in einem Trog mit aufzutragender Substanz taucht, und einer Abstreifrakel, wobei Substanz z.B. von unten über eine Zuleitung in den Trog einfließt.

Eine weitere erfindungsgemäße Bearbeitungseinrichtung ist ein mit Substanz gefüllter Trog, durch den das Bahnenmaterial über Walzen mäanderförmig geführt wird. Ferner kann diesem Trog eine Warenumlenkwalze nachgeordnet sein, die zumindest teilweise aus magnetischem Material besteht, die an die Gegenfläche magnetisch angepreßt wird und gleichzeitig als Bahnanbringungsrolle an die Fläche und als Tiefimprägnierungsrolle bzw. als Vorabquetschrolle wirkt.

Ferner kann eine der Bearbeitungseinrichtungen ein Geringmengentrog sein durch den das Bahnmaterial über eine Walze geführt wird, die in geringem Abstand zur Innenwand bzw. zu den Innenwänden des Geringmengentrogs angeordnet ist.

Die erfindungsgemäße Arbeitsvorrichtung wird nunmehr anhand von in den Zeichnungen dargestellten Ausführungsbeispielen näher beschrieben.
Die Fig. 1 zeigt eine erfindungsgemäße Arbeitsvorrichtung mit mehreren Bearbeitungseinheiten und die Fig.2 im Detail vergrößert zwei dieser Bearbeitungseinbeiten, eine dosierende Abquetschvorrichtung A und eine dosierende Auftragungsvorrichtung B. Die Fig.3 zeigt weitere, mögliche Bearbeitungseinheiten.

Wie man aus Fig. 1 sieht, sind bei diesem Ausführungsbeispiel alle Bearbeitungseinheiten bis auf die Tauchbadvorrichtung D um eine Gegenwalze 4 angeordnet. Die Bearbeitungsvorgänge erfolgen unter Anpressung von Bearbeitungsrollen 27, 37, 70 an die Gegenwalze 4. Diese Anpressungen können magnetisch, hydraulisch, pneumatisch, mechanisch oder auch mit Hilfe der Schwerkraft bewirkt werden. Soll eine bestimmte Bearbeitung nicht erfolgen, oder nicht erforderlich sein, so kann die entsprechende Bearbeitungseinheit aus dem Bearbeitungsprozeß genommen werden, z.B. indem diese Bearbeitungseinheit nicht mehr an die Gegenwalze angepreßt wird.

Wie man sieht, wird bei der dargestellten Arbeitsvorrichtung eine Warenbahn 20 über eine Umlenkwalze 63 in eine Tauchbadvorrichtung D geführt, die aus einem Trog 12 und drei Walzen 14, 15, 16 besteht. Die Substanz oder ein Substanzgemisch wird über eine Breitenverteilungseinrichtung 22 in den Trog 12 eingebracht. Diese Breitenverteilungseinrichtung kann erfindungsgemäß U-förmig ausgebildet sein und an drei der vier Seitenwände des Trogs 12 in denselben einmünden. Vorteil dieser besonderen Ausbildung ist es, daß bei Bearbeitung einer Warenbahn, die deutlich schmäler als der Trog ist, die überschüssige Substanz sich nicht seitlich sammelt, sondern, daß durch die drei Einbringungsrichtungen der Substanz eine Strömung entsteht, die diesen seitlichen Überschuß an Substanz wieder in den Warenbahnbereich bringt. D.h., daß in keinem Bereich des Trogs 12 Substanz stehen und altern kann, was zu ungleichmäßiger Auftragung führen würde. Die Warenbahn 20 wird mäanderförmig um die Walzen 14, 15, 16 durch den Trog geführt. Dies führt zu einem langen Weg in der Substanz und zu einem längeren Verweilen jedes Warenbahnabschnittes in derselben und somit zu einer besseren Durchtränkung mit Substanz. Ferner kann aufgrund dieser Warenbahnführung der Boden des Troges 12 Wannen 53 aufweisen, deren Breiten den Durchmessern der Walzen 14, 15, 16 angepaßt sind. Die derart ausgebildete Tauchbadvorrichtung benötigt trotz der längeren Verweildauer der Warenbahn 20 im Trog 12 und des wannenförmigen Bodens des Troges bedeutend weniger Füllstubstanz für den Trog als bisher bekannte Vorrichtungen. Dies bedeutet Kosteneinsparung, da der Troginhalt eine Verlustmenge ist. Zusätzlich ist die erfindungsgemäße Tauchbadvorrichtung platzsparender als bisher bekannte.

Der Trog 12 kann gemeinsam mit der mittleren Walze 15, deren Lager am Trog 12 befestigt ist, abgesenkt werden. Die beiden seitlichen Walzen 14, 16, die über ein Gestänge 13 an einem stabilen Träger 7 befestigt sind, bleiden hingegen in ihrer Position. So kann die Warenbahn leicht eingelegt werden, aber auch der Trog einfach entleert, z.B. durch Kippen um die Achse 18, und gereinigt werden. Soll die Warenbahn den folgenden Bearbeitungseinheiten zugeführt werden, ohne durch das Tauchbad hindurchzugehen, so kann der Trog auch in der abgesenkten Position verbleiben und die Walzen 14 und 16 dienen dann nur als Umlenkwalzen für die Warenbahn.

In der dargestellten Arbeitsvorrichtung wird die durchtränkte Warenbahn 20 dann einer Bearbeitungseinheit F zugeführt, deren magnetisch an die Gegenfläche bzw. Gegenwalze 4 angepreßte Rolle 70 die Warenbahn 20 umlenkt und an die Gegenwalze 4 bringt und gleichzeitig die Substanz in die Warenbahn imprägnierend einpreßt. Je nach Stärke der von dem Elektromagneten 6 erzeugten Magnetkraft positioniert sich die Rolle 70 auf einer Führungsleiste 71. Bei Abschalten der Magneteinrichtung befindet sich die Rolle 70 in der strichliert dargestellten Position.

In Laufrichtung der Bahn folgt nun eine die Restfeuchte dosierende Abquetschvorrichtung A (vergrößert in Fig. 2 dargestellt). Sie besteht aus einer Arbeitsrolle 27, die von einer vorzugsweise komprimierbaren, allenfalls auch saugfähigen bzw. Flüssigkeit aufnehmenden, transportierenden und abgebenden Mantelschicht 28 umgeben ist und achslagerlos umfangsgelagert auf z.B.zwei Trag- und Anpreß- bzw. Stützrollen oder zylindrisch geformten Trag- und Anpreß- bzw. Stützkörpern 29, 30 aufliegt und in einer Mantellinie an der Gegenwalze 4 anliegt. Die Stützrolle 30 ist z.B.in einem Gleitlager 32 oder in einem Lagerbett angeordnet, das fest über die Träger 26 und 11 mit dem stabilen Querträger 7 verbunden ist. Die Trag- und Anpreßrolle 29 ist hingegen in einem Gleitlager bzw. Lagerbett 31 angeordnet, das über einem elastischen Polster 33 auf einer beweglichen Anpreßplatte 34 aufliegt. Die Anpreßplatte 34 ist um ein Auflager 25 schwenkbar und stützt sich in ihrer abgesenkten Position mit einem auflagerseitigen Fortsatz 24 am Träger 26 ab und ist somit mit diesem Träger 26 gelenkig verbunden. An der Unterseite weist die Anpreßplatte 34 eine Zwischenplatte 61 auf, an der z.B.ein hydraulischer Zylinder 9 über eine Ansatzstelle 62 angreift.

Der z.B.hydraulische Zylinder mit seiner Zuleitung 10 ist fest mit dem stabilen Querträger 7 verbunden. Der über den z.B. hydraulischen Zylinder 9 auf die Anpreßplatte aufgebrachte Druck wird über die Trag- und Anpreßrolle 29 auf die Arbeitsrolle 27 übertragen und bewirkt den Anpreßdruck der Arbeitsrolle 27 auf die Gegenwalze. Die Stützrolle 30 dient dabei als Gegendruckrolle. Eine bevorzugte Aufgabe der Arbeitsrolle 27 ist es, überflüssige Substanz von der Warenbahn 20 abzuquetschen. Diese überflüssige Substanz wird über eine an der Anpreßplatte befindliche Tropfkante 50 wieder in den Trog 12 zurückgeleitet. Wie man z.B. der Fig. 2 entnehmen kann, sind die beiden Rollen 29, 30 mit Abstreifrakeln 36 versehen.

Erfindungsgemäß können die beiden zylindrischen Trag-, Stütz- und Anpreßkörper bzw. -rollen 29, 30 bei Betrieb der Vorrichtung je nach der Beschaffenheit ihrer eigenen Oberfläche, der Oberfläche der Arbeitsrolle 27 und der Oberfläche der Gleitlager 31,32 oder des Lagerbettes, abhängig von der Geschwindigkeit der Arbeitsrolle 27 und dem Anpreßdruck entweder im drehenden oder im ruhenden Zustand die Anpreßarbeit verrichten. Im ruhenden Zustand tragen die Körper 29,30 gleichzeitig zur Reinigung der Arbeitsrolle 27 bei.

Die Abquetschvorrichtung A könnte gegebenenfalls auch als Auftragungsvorrichtung arbeiten. Ein Beispiel dafür ist in Fig.2 dargestellt. Hier dient das Gleitlager bzw. Lagerbett 31 gleichzeitig als Substanztrog aus dem Substanz 60 in den Zwickel zwischen Rolle 29 und Arbeitsrolle 27 gebracht wird.

In der Folge ist in der Fig. 1 eine dosierende Auftragungsvorrichtung B angeordnet, die in Fig.2 wieder vergrößert dargestellt ist. Sie enthält eine magnetisch angepreßte Auftragungsrolle 37, deren Achse durch eine Achszapfenführung parallel zur Achse der Gegenwalze gehalten wird und die in einen Trog 38 mit aufzutragender Substanz 51 taucht und ein Abstreifrakel 39 aufweist. Die Substanz 51 wird über eine Breitenverteilungseinrichtung 52 in den Trog 38 z.B. von unten eingebracht. Eine Bürstleiste 41, die an der Auftragungsrolle 37 anliegt, ist mit ihrem Sockel 42 am Boden des Troges 38 befestigt. Die Bürstenleiste 41 dient zur Reinigung der Auftragungsrolle 37 einerseits und zu ihrer Entlüftung andererseits. Ebenfalls zur Reinigung dient eine zweite Bürstleiste 44, die direkt hinter dem Berührungbereich der Auftragungsrolle mit der Gegenwalze liegt. Die Füllhöhe des Troges 38, der über den Träger 11 mit den stabilen Querträger 7 verbunden ist, wird durch einen Sensor 43 überwacht.

In weiterer Folge ist eine Nachpreßtiefimprägnierrolle G vorgesehen, die die Substanz der vorangegangene Dosierauftragung in die Tiefe einpreßt und mit der im Trog aufgebrachten Substanz, die in der Abquetschvorrichtung A und durch die Vorabquetschung in der Vorrichtung F reduziert wurde. Dann kann eine Vorrichtung E zum Bedrucken der Warenbahn mit einer Rundschablone vorgesehen sein oder aber auch eine Kaschiervorrichtung. Schließlich zeigt die Fig. 1 noch eine magnetisch angepreßte Ablöse- und Umlenkrolle H, die zusätzlich nochmals zur Tiefenimprägnierung dienen kann.

In Fig.3 sind zwei weitere bzw. alternative Bearbeitungseinheiten dargestellt. Dabei wird die Warenbahn 20 über eine Umlenkrolle 83 einem Geringmengentrog 80 zugeführt, den sie an einer Walze 81 anliegend durchläuft. Wie man sieht, füllt die Walze 81 den Geringmengentrog 80 bis auf ein geringes Volumen zwischen der Innerwand des Geringmengentrogs 80 und der Walzenoberfläche aus, welches Volumen größtenteils durch die Substanz eingenommen wird. So ist relativ wenig Substanz erforderlich um einen ausreichenden Flottenstand im Trog zu erhalten. Der Geringmengentrog eignet sich insbesondere für kurze Warenbahnstücke und führt durch geringen Trogflotteninhalt zu geringen Verlusten. Eine runde, der Walze 81 angepaßte Querschnittsform der Troginnenwand, wie in Fig.3 dargestellt, führt folglich zum geringsten Verlust. Die Substanzzuführung für den Trog erfolgt in der dargestellten Ausführung über ein Substanzzuführungsrohr 84.

In der Folge gelangt die Warenbahn 20 auf der Gegenwalze 4 zu einer Abquetschvorrichtung, die aufgrund ihres Aufbaus in jeder beliebigen Umfangstelle der Gegenwalze 4 ihre Funktion ausüben kann. Die Vorrichtung enthält eine Arbeitsrolle 27, welche in einem Anpreßgleitlager- bzw. Anpreßlagerbettbalken 31 angeordnet ist und an der eine Reinigungsrakel 36 anliegt. Der Anpreßgleitlager- bzw. Anpreßlagerbettbalken gleitet in einer ortsfesten Führung 92 und weist an seiner der Arbeitsrolle 27 abgewandten Fläche eine Zwischenplatte 61 als Verstärkung auf. Über diese Zwischenplatte 61 greift ein Kolben 9 anpressend am Anpreßgleitlager- bzw. Anpreßlagerbettbalken 31 an, der die Anpreßkraft auf die Arbeitsrolle 27 überträgt. Zusätzlich kann diese Anpreßkraft, wie strichliert dargestellt, noch durch die Einwirkung eines Elektromagneten 6 auf die bzw.den zumindest teilweise aus magnetisierbarem Material bestehende Arbeitsrolle 27 bzw. bestehenden Gleitlager- bzw. Lagerbettbalken verstärkt werden.

## Patentansprüche

1. Arbeitsvorrichtung mit mehreren wahlweise oder kombinierbar einzusetzenden Bearbeitungseinheiten (A-H) für Bahnenmaterial (20), das auf einer Gegenfläche (4) aufliegt, wobei mindestens eine der Bearbeitungseinheiten (A) eine Arbeitsrolle (27) und Stützelemente (29, 30, 31, 32) enthält und wobei die Arbeitsrolle (27) durch eine Anpreßvorrichtung (9) an die Gegenfläche (4) angepreßt wird, dadurch gekennzeichnet, daß die die Arbeitsrolle (27) enthaltende Bearbeitungseinheit (A) eine die Restfeuchte dosierende Abquetschvorrichtung, die gegebenenfalls auch zur Auftragung verwendet werden kann, ist, die neben der Arbeitsrolle (27) aus den Stützelelemnten, wie einem oder mehreren Gleitlager- bzw. Lagerbett- und/oder Anpreßbalken sowie gegebenenfalls aus einem oder mehreren Anpreßrollen oder zylindrischen Anpreßkörpern (29, 30, 31, 32) besteht und daß die Anpreßvorrichtung eine hydraulische, pneumatische oder mechanische, ortsfest angeordnete, die Anpreßkraft erzeugende Vorrichtung (9) ist, die zum Anpressen der Arbeitsrolle(27) an die Gegenfläche (4) direkt an einem Gleitlager- bzw. Lagerbett- und/oder Anpreßbalken (31) anliegt und angreift, der diese Anpreßkraft auf die Arbeitsrolle (27) überträgt.

2. Arbeitsvorrichtung nach Anspruch 1, dadurch gekennzeichnet, daß die Arbeitsrolle (27) zusätzlich magnetisch an die Gegenfläche (4) angepreßt wird.

3. Arbeitsvorrichtung nach einem der vorhergehenden Ansprüche, dadurch gekennzeichnet, daß der oder die Gleitlager- bzw. Lagerbettbalken (31, 32) biegbar in Richtung zur Arbeitsrolle (27) bzw. in Richtung des Anpreßkraftverlaufes ist.

4. Arbeitsvorrichtung nach einem der vorhergehenden Ansprüche, dadurch gekennzeichnet, daß die Abquetschvorrichtung zwei Stütz- und/oder Trag- und Anpreßkörper (30, 29) enthält, von denen mindestens einer als Anpreßkörper für die Anpressung an die Gegenfläche (4) dient, wobei der erste zylindrisch geformte Stützkörper (30) in einem ersten Gleitlager- bzw. Lagerbettbalken 832) und der zweite zylindrisch geformte Stützkörper (29) in einem zweiten Gleitlager- bzw. Lagerbettbalken (31) angeordnet ist, von denen mindestens einer, gegebenenfalls über einen elastischen Polster (33), auf einer beweglichen Anpreßplatte (34) aufliegt, an der die die Anpreßkraft erzeugende Vorrichtung (9) angreift.

5. Arbeitsvorrichtung nach Anspruch 4, dadurch gekennzeichnet, daß die Anpreßplatte (34) biegbar in Richtung zur Arbeitsrolle (27) bzw. in Richtung des Anpreßkraftverlaufes ist.

6. Arbeitsvorrichtung nach Anspruch 4 oder 5, dadurch gekennzeichnet, daß die Anpreßplatte (34) um ein Auflager (25) schwenkt.

7. Arbeitsvorrichtung nach Anspruch 4 oder 5, dadurch gekennzeichnet, daß an der Anpreßplatte (34) ein Halteelement befestigt ist, das in einem ortsfesten Träger gehalten ist und daß die Anpreßplatte (34) und der stabile Träger (26, 7) durch ein Gelenk miteinander verbunden sind.

8. Arbeitsvorrichtng nach einem der Ansprüche 4 bis 7, dadurch gekennzeichnet, daß eine oder beide Rolle(n) (29, 30) mit einer Abstreifrakel (36) versehen ist (sind).

9. Arbeitsvorrichtung nach einem der vorhergenenden Ansprüche, dadurch gekennzeichnet, daß die Abquetschvorrichtung an einer Gegenwalze (4) unterhalb, am seitlichen Scheitel oder schräg oder an jeder anderen beliebigen Umfangsstelle der Gegenwalze (4) angeordnet ist.

10. Arbeitsvorrichtung nach einem der vorhergehenden Ansprüche, dadurch gekennzeichnet, daß die dosierende Auftragungsvorrichtung (B) mit einer magnetisch angepreßten Auftragungsrolle (37) in einen Flüssigkeitsraum mit aufzutragender Substanz (51, 60) taucht und allenfalls eine Abstreifrakel (39), und daß diesem Raum Substanz zugeführt wird.

11. Arbeitsvorrichtung nach einem der Ansprüche 1 bis 10, dadurch gekennzeichnet, daß die Auftragungsrolle (27, 37) einen Friktionsantrieb hat.

12. Arbeitsvorrichtung nach Anspruch 1, dadurch gekennzeichnet, daß eine der Bearbeitungseinrichtungen ein mit Substanz gefüllter Trog (12) ist, durch den das Bahnenmaterial (20) über Walzen (14, 15, 16) mäanderförmig geführt wird.

13. Arbeitsvorrichtung nach Anspruch 12, dadurch gekennzeichnet, daß vor einer Breitenverteilungseinrichtung (22) gemischte Substanzen im gemischten Zustand durch die Breitenverteilungseinrichtung (22) in den Trog (12) eingebracht werden, wobei gegebenenfalls die Breitenverteilungseinrichtung (22) U-förmig ist und an drei Seitenwänden des Trogs (12) in denselben mündet.

14. Arbeitsvorrichtung nach Anspruch 12 oder 13, dadurch gekennzeichnet, daß in dem Trog (12) drei Walzen (14, 15, 16) angeordnet sind, wobei das Lager der mittleren Walze (15) am Trog (12) befestigt ist, während die Lager der beiden seitlichen Walzen (14, 16) über ein Gestänge (13) an einem stabilen Querträger (7) befestigt sind.

15. Arbeitsvorrichtung nach einem der Ansprüche 12 bis 14, dadurch gekennzeichnet, daß der Trog (12) in Richtung des Pfeiles (19), d.h. nach unten, abgesenkt werden kann.

16. Arbeitsvorrichtung nach einem der Ansprüche 12 bis 15, dadurch gekennzeichnet, daß dem Trog (12) eine Warenumlenkrolle (70), die zumindest teilweise aus magnetischem Material besteht, nachgeordnet ist, die an die Fläche (4) magnetisch angepreßt wird und gleichzeitig als Bahnanbringungsrolle an die Fläche (4) und als Tiefimprägnierungsrolle bzw. als Vorabquetschrolle wirkt.

17. Arbeitsvorrichtung nach Anspruch 1, dadurch gekennzeichnet, daß eine der Bearbeitungseinrichtungen ein mit Substanz gefüllter Geringmengentrog (80) ist, durch den das Bahnenmaterial (20) über eine Walze (81) geführt wird, die in geringem Abstand zur Innenwand bzw. zu den Innenwänden des Geringmengentrogs (80) angeordnet ist, wobei die Innenwand des Geringmengentrogs (80) vorzugsweise einen runden Querschnitt aufweist.

## Claims

1. Working device with various optionally or in combined mode operable processing units (A-H) for web materials (20), lying on an opposite surface (4), at which at least one of the processing units (A) contains a working roll (27) and supporting elements (29, 30, 31, 32) and at which the working roll (27) is pressed, by means of a pressing arrangement (9) against a counter-surface (4), **characterized in** that the processing unit (A) containing the working roll (27), is a squeeze-off system dosing the residual moisture, which, if required, can be used equally for the application process, and which, besides of the working roll (27) consists of sustaning elements, like one or more slide bearing- or bearing bed- and/or pressing bars, as well as, if required, of one or more pressing rollers or cylindrical pressing bodies (29, 30, 31, 32) and that the pressing arrangement is one hydraulic, pneumatic or mechanic, stationary positioned, the pressing energy producing device (9) which, for pressing the working roll (27) against the counter-surface (4) is in direct contact with- and is acting on one slide bearing- resp. bearing bed- and/or pressing bar (31), which is transferring such pressure force onto the working roll (27).

2. Working device according to claim 1, **characterized in,** that the working roll (27) is additionally pressed to the counter-surface (4) by magnetic force

3. Working device according to one of the preceding claims, **characterized in,** that the slide bearing- resp. the bearing-bed bar (31, 32) are of flexible bending capability in direction to the working roll (27) resp. in direction to the pressure force sequence.

4. Working device according to one of the preceding claims, **characterized in,** that the squeeze-off system comprises two sustaining- and/or carrying- and pressing bodies (30, 29), of which at minimum one is serving as pressing body for the pressing onto the counter-surface (4), at which the first cylindrically formed sustaining body (30) is positioned in one first slide-bearing- resp.bearing-bed bar (32) and the second cylindrically formed sustaining body (29) is positioned in one second slide bearing- resp. bearing bed bar (31), of which at least one is lying, if required over an elastic cushion (33) , on a mobile pressing plate (34), on which the arrangement producing the pressing force (9) is acting on.

5. Working device according to claim 4, **characterized in,** that the pressing plate (34) is of flexible bending capability in direction to the working roll (27) resp. in direction of the pressure force sequence.

6. Working device according to claim 4 or 5, **characterized in,** that the pressing plate (34) is pivoting/swivelling around one bearing or support.

7. Working device according to claim 4 or 5, **characterized in,** that on the pressing plate (34) a holding element is fixed, which is hold in a stationary carrier - and that the pressing plate (34) and the solid carrier (26, 7) are linked together by an articulation system.

8. Working device according to any of claims 4 to 7, **characterized in,** that either of or both rolls (29, 30) is (are) equipped with a doctor blade squeegee.

9. Working device according to one of the preceding claims, **characterized in,** that the squeeze-off system is dispositioned on a counter-roller (4) either below, on the lateral crest or oblique or on any other circumference spot wheresoever of the counter-roller (4) .

10. Working device according to any of preceding claims, **characterized in,** that the dosing application device (B) is diving, with a magnetically pressed-on application roll (37), into a liquid room containing substance to be applied (51, 60) and if required also a doctor blade squeegee (39), and that to this room substance is fed to.

11. Working device according to any of the preceding claims 1-10, **characterized in** that the application roll (27, 37) does have a friction drive.

12. Working device according to claim 1, **characterized in,** that one of the processing units is a trough (12) filled with substance through which the web material (20) is led, via rollers (14, 15, 16), in a meandering form.

13. Working device according to claim 12, **characterized in,** that prior to a width distributing unit (22) mixed substances are fed into the trough (12), in mixed condition, through the width distribution unit (22), at which, if required the width distribution unit is U-shaped and has its mouths into the trough (12) on three lateral walls of the same.

14. Working device according to claim 12 or 13, **characterized in,** that in the trough (12) there are dispositioned three rollers (14, 15, 16), being the bearing of the medium roller (15) fixed on the trough (12), whereas the bearings of both lateral rollers (14, 16) are fastened, via a rod arrangement or rack (13), on a solid cross girder (7).

15. Working device according to any of claims 12 to 14, **characterized in,** that the trough (12) can be lowered in direction of the dart (19), i.e. downwards.

16. Working device according to one (any) of claims 12 to 15, **characterized in,** that posterior to trough (12) is dispositioned a cloth deflecting roll (70), which consists at least partially of magnetic material, and which is magnetically pressed onto the surface (4) and simultaneously is acting as a roll to bring the web in contact with the surface (4) and as depth impregnating roll resp. pre-squeeze-off roll.

17. Working device according to claim 1, **characterized in,** that one of the processing units is one with substance filled minimum quantity trough (80), through which the web material (20) is led over a roller (81), which is dispositioned in minor distance to the interior walls of the minimum quantity trough (80), having the interior wall of the minimum quantity trough (80) preferrably a round cross section.

## Revendications

1. Dispositif de travail avec plusieurs unités de finissage (A-H), sur option opératif de manière individuelle ou combinée, pour matériaux à bande ou en continu, couchant sur une contre-surface (4), comportant au moins une des unités de finissage (A) un rouleau de travail (27) et éléments de soutien (29, 30, 31, 32) et à l'occasion de quoi le rouleau de travail (27) est pressé, par un systeme presseur adéquat (9) contre la contre-surface (4), **caractérisé en ce** que l'unité de finissage (A) comportant le rouleau de travail (27) est un dispositif d'exprimage dosant l'humidité résiduelle, lequel pourra etre utilisé, sur besoin, pour le procedé d'application, lequel se compose, outre le rouleau de travail (27) des élements de soutien, comme une ou plusieurs poutres de palier à glissement-ou palier-lit- et/ou de pression, ainsi qu'à besoin se compose d'un ou plusieurs rouleaux presseurs ou corps de pression cylindriques (29, 30, 31, 32) et que le système de pression-en-contact est un système producteur de force de pression (9) par effet hydraulique, pneumatique ou mécanique, disposé de façon stationnaire, lequel, pour réaliser la pression du rouleau de travail (27) à la contre-surface (4) se trouve en contact direct avec - ou actionne sur un palier à glissement- palier-lit- et/ou poutre de pression (31), laquelle ainsi transmet la force de pression sur le rouleau de travail (27).

2. Dispositif selon revendication 1, **caractérisé en ce** que le rouleau de travail (27) est additionnellement pressé à la contre-surface (4) par action magnétique.

3. Dispositif de travail selon une de revendications précédentes, **caractérisé en ce que** la ou les poutres à palier glisseur- resp. palier-lit (31, 32) est/sont flexible(s) en direction au rouleau de travail (27) resp. en direction de la suite ou marche de force de pression .

4. Dispositif de travail selon une des revendications précédentes (antérieures), **caractérisé en ce que** le système d'exprimage comporte deux corps d'appui et/ou de soutien- et de pression (30, 29), desquels au moins un sert à titre de corps presseur pour effectuer la pression à la contre-surface (4), à l'occasion de quoi le premier corps d'appui de forme cylindrique (30) est disposé dans une première poutre à palier glisseur- resp. palier-lit (32) et le deuxième corps d'appui de configuration cylindrique (29) est disposé dans un deuxième poutre à palier glisseur resp. palier-lit (31), desquelles au minimum une se couche, si nécéssaire à travers un coussin élastique (33) , sur une plaque mobile de pression (34), sur laquelle agit le dispositif producteur de force de pression (9).

5. Dispositif de travail selon revendication 4, **caractérisé en ce que** la plaque exercant la pression (34) est flexible/élastique en direction au rouleau de travail (27) resp. en direction à la séquence de force de pression.

6. Dispositif de travail selon revendication 4 ou 5, **caractérisé en ce que** la plaque exercant la pression (34) est pivotante autour d'un support ou coussinet.

7. Dispositif de travail selon revendication 4 ou 5, **caractérisé en ce** qu'à la plaque de pression (34) est fixé un élement de soutien, lequel est maintenu dans un support stationnaire et que la plaque de pression (34) et le support stable (26, 7) sont liés entre eux par une articulation.

8. Dispositif de travail selon une des revendications 4 à 7, **caractérisé en ce** que'un ou les deux rouleau(x) (29, 30) est/sont muni(s) d'une racle (extracteur à lame)

9. Dispositif selon une des revendication précédentes, **caractérisé en ce** que le système d'exprimage est disposé à/sur un contre-rouleau (4), soit inférieur à celui-ci, à l'apex lateral ou oblique ou à n'importe quel autre point de circonférence du contre rouleau (4) .

10. Dispositif de travail selon une des revendications précédentes, **caractérisé en** ce que le dispositif d'application dosant (B), avec un rouleau d'application (37) pressé magnétiquement en action, plonge dans un espace de liquide contenant substance à être appliquée (51, 60), et selon le cas échéant, une racle éxtractrice à lame (39), et qu'à ce éspace est alimenté la substance respective.

11. Dispositif selon une des revendications 1 à 10, **caractérisé en** ce que le rouleau d'application (27, 37) dispose d'un entraînement à friction.

12. Dispositif selon revendication 1, **caractérisé en** ce qu'une des unités de finissage se constitue d'un bac rempli de substance (12), par lequel est guidé le matériau à bande (20) à travers de cylindres (14, 15, 16) en forme méandrique.

13. Dispositif selon revendication 12, **caractérisé en** ce qu' avant un système répartisseur en largeur (22) sont amenées dans le bac (12) par/via le système de répartition en largeur (22), des substances mixtes en condition/état mixte, étant le système répartisseur, selon le cas échéant configuré en forme d'U et confluant dans le bac (12) à trois parois latérales du même.

14. Dispositif de travail selon revendication 12 ou 14, **caractérisé** en ce que dans le bac (12) se trouvent disposés trois cylindres (14, 15, 16), à l'occasion de quoi le palier du cylindre central (159 est fixé sur le bac (12), tandis que les paliers des deux cylindres latéraux (14, 16) sont fixés, à travers une tringle (13) sur une poutre stable transversale (7) .

15. Dispositif de travail selon une des revendications 12 à 14, **caractérisé en** ce que le bac(12) pourra être descendu en direction de la flèche (19), c.a.d. en bas.

16. Dispositif selon une de revendications 12 à 15, **caractérisé en** ce qu'à la partie postérieure du bac (12) est disposé un rouleau renverseur de matériau (70), lequel se constitue, au moins partiellement de matériel magnétique, lequel sera pressé magnétiquement contre la surface (4) et sert simultanément de rouleau pour mettre le matériau en contact avec la surface (4) et à titre de rouleau d'imprégnation en profondeur resp. à titre de rouleau exprimeur préliminaire.

17. Dispositif selon revendication 1, **caractérisé en** ce qu'une des unités de finissage est un bac de volume (capacité) minimal (80) rempli de substance, par lequel le matériau à bande (20) est guidé à travers un cylindre (81), lequel est disposé à distance mineure à la paroi intérieure resp. aux parois interieures du bac de capacité minimale (80), ayant la paroi intérieure du bac de capacité minimale (80) préfèrablement une coupe en travers (section) ronde.
